# FASCICULE DE BREVET EUROPEEN

(11) **EP 1 140 665 B1**
(45) Date de publication et mention de la délivrance du brevet: **19.03.2003**
(21) Numéro de dépôt: 99957370.2
(22) Date de dépôt: 07.12.1999
(51) Int. Cl.: B65D 85/671

(54) **EMBALLAGE DISTRIBUTEUR DE PROFILES D'ANGLES**
SPENDERPACKUNG FÜR WINKELPROFILBAND
DISPENSING PACKAGE FOR ANGLE PROFILES

(30) Priorité: 15.12.1998 FR 9815967
(43) Date de publication de la demande: 10.10.2001
(73) Titulaire: Profimo Société Anonyme, 42350 La Talaudière (FR)
(72) Inventeur: KELLER, Daniel, F-42100 Saint Etienne (FR)
(74) Mandataire: Dupuis, François
(86) Numéro de dépôt international: FR9903029
(87) Numéro de publication internationale: WO00035777

(56) Documents cités:
- DE-U- 29 521 072
- FR-A- 2 565 945

## Description

L'invention se rattache au secteur technique des emballages et aux conditionnements des profilés d'angles qui sont utilisés pour recouvrir les angles de cloisons, de panneaux de construction en général.

Les profilés d'angles sont réalisés en matière plastique extrudée. Ces profilés sont réalisés en grande longueur et sont enroulés sur eux-mêmes à la manière d'une bobine pour faciliter leur transport et leur manipulation. Un protège angle pour cloison sèche a notamment été développé par le Demandeur dans le cadre de la demande de brevet français N.2773576.

Le problème résidait dans le conditionnement et l'emballage de ce type de produits, pour permettre une distribution rapide et sans gêne pour l'utilisateur en fonction des besoins de ce dernier.

Une première possibilité consistait à disposer la bobine du protège-angle enroulée dans un boîtier cartonné avec couvercle et réceptacle, le maintien des spires de la bobine étant simplement maintenu par le volume intérieur de l'emballage. Dans une telle situation, il est nécessaire à l'utilisateur d'enlever le couvercle d'emballage, sortir la bobine enroulée, saisir l'extrémité libre du protège angle et assurer un déroulement selon les dimensions souhaitées. L'opérateur doit ensuite découper, à la longueur choisie, le protège angle et réinstaller la bobine à l'intérieur de l'emballage fermé ensuite par le couvercle. Un tel conditionnement n'est pas pratique suite aux différentes manipulations ci-devant rappelées.

On connaît par le brevet FR 2565945 un conditionnement pour un profilé à ailes planes obtenues par pliage. Ce conditionnement est réalisé sous forme d'une boîte présentant une ouverture de sortie latérale du profilé.

Ce conditionnement présente un inconvénient dans la préhension du profilé d'une part pour l'extraire initialement de la boite et ensuite par le fait qu'il faut toujours une extrémité débordante pour permettre le déroulement aux besoins.

On connaît par le brevet DE 29521072 un autre conditionnement de profilé intégré dans une boîte en carton et munie d'une ouverture ou fenêtre de sortie du profilé. Dans ce cas également, il y a une difficulté de saisie de la bande à l'origine, puis il faut obligatoirement qu'une extrémité déborde de la boite pour être saisie.

Par ailleurs, et dans ces différents documents de l'art antérieur, il n'y avait strictement aucune visibilité de l'existence ou non d'une bobine protège angle à l'intérieur de l'emballage entraînant ipso-facto la nécessité d'ouvrir l'emballage pour vérification.

Le problème était donc de concevoir un emballage qui permette à la fois le rangement de la bobine enroulée du protège angle mais également de permettre de visualiser une extrémité libre de la bande destinée à être tirée par l'utilisateur. Cette mise en oeuvre devait néanmoins tenir compte d'un autre aspect qui est le conditionnement par gerbage des emballages eux-mêmes qui sont transportés sur palettes ou stockés en piles pour être transportés.

Un des buts recherchés a donc été de concevoir un emballage qui permette non seulement la visualisation de l'extrémité de la bande de la bobine mais également que ladite extrémité ne soit pas une gêne pour le stockage et le gerbage des emballages les uns sur les autres.

Un autre but de l'invention était de concevoir un emballage distributeur de protège angle pouvant être du type de celui décrit dans le brevet français N. 2773576, ou de toute autre configuration et caractéristique technique, l'essentiel étant que le protège angle soit enroulé en bobine en vue d'être distribué.

Eu égard à ces contraintes, le Demandeur a procédé à de nombreuses recherches pour concevoir un emballage distributeur qui réponde aux différentes fonctions recherchées.

Ces buts et d'autres encore ressortiront bien de la suite de la description.

Selon une première caractéristique de l'invention, l'emballage distributeur de profilés d'angles destinés au recouvrement d'angles de cloison, du type réalisé sous forme d'une boîte cartonnée parallélépipédique présentant un réceptacle avec quatre côtés conçus en une ou plusieurs bandes repliées sur elles-mêmes, le réceptacle étant fermé par un couvercle attenant à un côté et présentant une bordure périphérique s'emboîtant sur le réceptacle, la bobine d'une bande continue formant protège angle étant disposée à l'intérieur, cst remarquable en ce que :
- un côté latéral est agencé avec au moins une bande établie sur toute la longueur dudit côté et présentant une ouverture profilée,
- la ou lesdites bandes se prolongeant par une ou plusieurs bandes (1a6 - 10a3 - 10a4) d'extrémité de même longueur et étant agencées avec une ou des découpes (1a7, 10a7, 10a8) établies en regard de la ou des ouvertures profilées (1a4, 10a5, 10a6) lors du repliement du côté (1a, 10a) et sa ou ses deux bandes consécutives, la bande (1a2) (10a1) (10a2) avec l'ouverture profilée (1a4) (10a5) (10a6) étant située à l'extérieur de l'emballage après pliage et la bande (1a6), (10a3) (10a4) avec la découpe (1a7) (10a5) (10a6) étant située à l'intérieur,
- les côtés du réceptacle sont prolongés par des languettes profilées, dont l'une est agencée avec ouverture profilée ou une découpe en V orientée et disposée pour être en stricte juxtaposition avec la ou les ouvertures profilées ou la ou les découpes établies sur les parties repliables du côté latéral du réceptacle,
- le couvercle est aménagé sur un côté avec une découpe curviligne, laissant apparaître la ou les ouvertures profilées et les découpes, lors du repliement,
- l'extrémité de la bande de la bobine est engagée librement mais à freinage contrôlé par lesdites découpes pour être saisie par l'opérateur dans la ou les ouvertures profilées.

Ces caractéristiques et d'autres encore ressortiront bien de la suite de la description.

Pour fixer l'objet de l'invention, illustrée aux figures des dessins :
- la figure 1 est une vue à plat de l'emballage du distributeur selon l'invention, et selon une première forme de réalisation.
- la figure 2 est une vue en perspective de l'emballage distributeur de protège angles enroulés en bobine avec représentation de l'emballage, couvercle ouvert
- la figure 3 est une vue face arrière de l'emballage
- la figure 4 est une vue de dessus de l'emballage, côté couvercle
- la figure 5 est une vue en coupe transversale selon la ligne 5-5 de la figure 3
- la figure 6 est une vue en coupe transversale selon la ligne 6-6 de la figure 3
- la figure 7 est une vue représentant le gerbage de plusieurs emballages distributeurs de bobines de protège angle.
- la figure 8 est une vue illustrant l'emballage distributeur également en pile mais vu de côté.
- La figure 9 est une vue à plat de l'emballage du distributeur selon une autre forme de réalisation.
- Les figures 10 à 14 sont des vues en perspective illustrant les principales opérations de repliement de l'emballage selon la figure 9.
- La figure 15 est une vue en coupe selon la ligne 15-15 de la figure 13.
- La figure 16 est une vue en coupe selon la ligne 16-16 de la figure 13.
- La figure 17 est une vue en coupe selon la ligne 17-17 de la figure 15.
- Les figures 18 et 19 sont des vues illustrant respectivement de côté et de face le gerbage de plusieurs emballages selon les figures 9 à 17.

Afin de rendre plus concret l'objet de l'invention, on le décrit maintenant d'une manière non limitative illustrée aux figures des dessins.

L'emballage distributeur est référencé dans son ensemble par (E) et se présente sous forme d'une boîte cartonnée de volume parallélépipédique présentant un réceptacle (1) avec quatre côtés (1a - 1b - lc - 1d) qui sont susceptibles d'être recouverts par un couvercle (2) présentant lui-même une bordure périphérique de trois côtés (2a - 2b - 2c). La bobine d'une bande continue formant protège angle est référencée dans son ensemble par (3).

Les caractéristiques techniques de ladite bande protège angle sont de tout type approprié et notamment celles décrites dans le brevet français N. 2773576. Cette bobine (3) est susceptible de se positionner et se centrer à l'intérieur du réceptacle de l'emballage.

Selon l'invention, les parois (1b-1c) du réceptacle (1) sont prolongées par des languettes profilées (1b1 et 1c1) établies à partir des côtés latéraux (1b - 1c). Le côté latéral (1a) est agencé avec une première bande (1a2) établie sur toute la longueur du côté de l'emballage en présentant une ouverture (1a4) discale. Cette bande se prolonge en débordement par le biais d'une zone de raccordement (1a5) avec une bande d'extrémité (1a6) de longueur égale à la précédente. Cette bande (1a6) est agencée avec une découpe en V (1a7) établie en regard de l'ouverture discale formée sur la bande précédente, lors du repliement du côté (1a) et de ses deux bandes consécutives précitées. Ladite bande (1a6) est agencée avec deux zones en saillie (1a8) qui sont susceptibles de venir s'engager dans des lumières oblongues (1e1) établies dans le fond du réceptacle (1e) et le long de la ligne de liaison et d'articulation du panneau (1a) dans sa bande intermédiaire précitée De même, le côté latéral (1d) est agencé avec une première bande 1d1) établie sur toute la longueur du côté de l'emballage avec une deuxième bande d'extrémité (1d2) reliée à la bande (1d1) par une zone de raccordement (1d3) et présentant une saillie (1d4) d'engagement, après repliage avec une lumière oblongue (1e1) du fond. Les languettes (1b1 et 1c1) sont susceptibles d'être rabattues le long de la ligne de raccordement de la paroi de fond et des côtés (1a) (1d) de manière à être prises en sandwich entre les bandes (1a2 - 1a6) et (1d1 - 1d2) constitutives des parois. Ces dites languettes présentent, à l'endroit ou à partir de l'endroit des lumières oblongues (1e1), des découpes (1b11 - 1c11) permettant et facilitant l'encliquetage des saillies (1a8) (1d4)formées sur le chant d'extrémité des bandes (1a) (1d). La languette (1b1) située du côté de l'ouverture discale est susceptible de présenter également une découpe en V (1b2) disposée et orientée de manière à être en stricte juxtaposition avec la forme identique (1a7) établie sur la bande (1a6) d'extrémité du côté (1a1). Il y a lieu de préciser que ces découpes en V (1a7 et 1b2), selon une angulation appropriée pouvant correspondre au profil à établir du protège angle sortant de l'emballage, laissent néanmoins apparaître la matière (1a9 - 1b3) en forme de languettes, dans une configuration triangulée permettant d'assurer une fonction de frein à la sortie de la bande d'extrémité de la bobine du protège angle.

Il y a lieu également de souligner le fait que l'ouverture discale (1a4) formée sur la bande intermédiaire du côté (1a) est susceptible d'entourer les découpes en V précitées, de manière à permettre la saisie de l'extrémité libre de la bande de la bobine.

A titre complémentaire, le couvercle de l'emballage est aménagé, sur son côté (2a), susceptible de venir en regard du côté (1a) de l'emballage, avec une découpe (2a1) profilée curviligne par exemple, qui laisse apparaître visuellement l'ouverture discale (1a4) et les découpes en V (1a7 - 1b2) conformées sur le panneau (1a) du réceptacle. En outre, le côté (2a) dudit couvercle est agencé dans une configuration avec deux plis (2a2 - 2a3) et en ayant une surépaisseur (e). Cette surépaisseur est avantageuse en ce qu'elle permet de définir un espace permettant une sortie suffisante de l'extrémité de la bande de la bobine pour pouvoir être saisie par l'opérateur, en combinaison avec le complément de profondeur donné par la découpe discale définissant ainsi une profondeur (P) pour la saisie de l'extrémité de la bande de matériau. Cette profondeur (P) est suffisante pour permettre une bonne préhension de la bande de la bobine par l'utilisateur. Il apparaît ainsi que la bobine de matériau du type constituant le profilé d'angle est enroulée à plat, et lors de l'introduction de l'extrémité de la bobine dans les fentes en V, il y a mise en forme de l'extrémité libre de la bobine.

Selon les figures 9 à 19, on a illustré une autre forme de réalisation de l'emballage du distributeur destiné à améliorer la préhension de la bande débordante du protège angle enroulé en bobine, sans pour cela qu'elle dépasse de la périphérie de l'emballage pour faciliter le gerbage.

A cet effet, l'emballage dans son ensemble est conformé comme précédemment avec un réceptacle (10), quatre côtés (10a-10b-10c-10d) et un couvercle (11) attenant au côté (10b) et comprenant seulement deux côtés en bordure (11a-11b). Les côtés (10b-10c) du réceptacle sont prolongés par des languettes (10b1-10c1) destinées à être rabattues au repliement pour être prises en sandwich entre les parties repliées des deux autres côtés (10a-10d). Pour cela, le côté (10d) est formé de deux parties (10d1-10d2) repliables sur elles-mêmes, tandis que le côté (10a) est formé de quatre parties repliables sur elles-mêmes (10a1-10a2-10a3-10a4) comme le montrent les figures 10 à 13.

Les première et deuxième parties (10a1 (10a2) sont agencées avec des ouvertures polygonales (carrées par exemple) (10a5-10a6) se superposant lors du repliement, tandis que les troisième et quatrième partie (10a3-10a4) sont agencées avec des découpes en V (10a7-10a8) se superposant également lors du repliement et définissant des languettes (10a9 - 10a10) assurant une fonction de frein à la sortie de la bande d'extrémité du protège angle.

La languette (10b1) du côté latéral (10b) présente une ouverture (10b2) de même nature que les ouvertures (10a5-10a6) et le côté (11a) du couvercle (11) présente une découpe curviligne (11a1) laissant apparaître visuellement la bande du protège angle ayant traversé lesdites ouvertures polygonales et découpes en V, comme on le voit bien à la figure (14), ce qui, compte tenu des multiples épaisseurs des parties repliées du côté (10a), définit un espace (e1) facilitant la prise en main de ladite bande (figure 16) tout en renforçant la rigidité de l'emballage.

A titre complémentaire, on voit qu'entre les parties (10a4 -10a3) du côté (10a) est prévue une languette découpée (10a11) s'étendant sur la partie (10a3) et coopérant avec une lumière oblongue (10a12) établie entre les parties (10a2 et 10a3) lors du repliement (figures 12 et 13), afin de retenir entre elles les parties repliées du côté (10a).

De même, le côté (11a) du couvercle (11) présente une saillie profilée (11a2) destinée à coopérer avec une lumière oblongue (10a3) établie entre le fond du réceptacle et la partie (10a1) du côté du réceptacle (figure 14) pour assurer la fermeture de l'emballage.

Selon l'invention, il peut être envisagé de disposer un repérage, sur la bande de la bobine elle-même, graduée ou matérialisée par tout autre signe, permettant de repérer sans difficulté la longueur de sortie nécessaire de la bande de la bobine, sans que celle-ci déborde du plan défini par la partie extérieure côté correspondant du couvercle.

A noter que les découpes de passage de la bande protège angle peuvent être en V très fermé (figure 17) ou bien remplacées par des ouvertures quadrangulaires étroites (figure 19).

Ainsi, selon l'invention, les différents emballages incluant les bobines peuvent être gerbés sans aucune difficulté, tandis que les bobines présentent leur extrémité libre, légèrement débordantes de leur emballage jusqu'au plan défini par le côté latéral du couvercle correspondant. L'opérateur peut donc saisir sans aucune difficulté ladite extrémité. Par ailleurs, les fentes en V, selon une angulation donnée, combinées avec les formes triangulaires découpées faisant apparaître des languettes, permettent d'assurer une retenue et un freinage de la bande dans les meilleures conditions d'utilisation.

Sans sortir du cadre de l'invention, il peut être envisagé d'agencer l'emballage distributeur avec plusieurs aménagements du même type sur un ou plusieurs côtés permettant une sortie de la bande en une ou plusieurs bobines. On peut envisager en effet que ledit emballage soit cloisonné en différents compartiments permettant le rangement de bobines de profil d'angle de caractéristiques et/ou de couleurs variées.

Il a été décrit les caractéristiques essentielles des côtés du réceptacle et du couvercle qui sont agencés d'une manière spécifique pour permettre la sortie et la distribution de bobines protège angle. Les autres panneaux ou côtés de l'emballage sont conçus de manière bien classique.

Les avantages ressortent bien de l'invention. On souligne la simplicité de réalisation de l'emballage par les formes spécifiques objet de l'invention. Elle ne nécessite aucun outillage particulier pour leur élaboration. La mise en place de la bobine est aisée à l'intérieur du réceptable et son insertion, à son extrémité dans le dispositif de sortie, est facile à exécuter. La configuration de la découpe en V est établie selon une angulation qui est appropriée au profil d'angle à sortir et des caractéristiques techniques de ce dernier. L'emballage distributeur selon l'invention permet un stockage aisé en gerbage des différentes bobines. Le repérage éventuel établi sur la bande et/ou les côtés de l'emballage rende aisée la manipulation.

Accessoirement, peut être introduit un dispositif de découpe transversal de la bobine protège angle à la longueur donnée. On souligne également qu'il est possible à l'utilisateur de tirer une longueur plus importante que nécessaire de la bande de protège angle et, par un mouvement inverse de réengagement et réintroduction à l'intérieur du réceptacle, le réembobinage s'effectue sans difficulté.

## Revendications

1. Emballage distributeur de profilés d'angles destinés au recouvrement d'angles de cloison, du type réalisé sous forme d'une boîte cartonnée parallélépipédique présentant un réceptacle (1 - 10) avec quatre côtés (1a, 1b, 1c, 1d, 10a, 10b, 10c, 10d) pouvant être conçus en une ou plusieurs bandes repliées sur elles-mêmes, le réceptacle étant fermé par un couvercle (2-11) attenant à un côté et présentant une bordure périphérique s'emboîtant sur le réceptacle, la bobine d'une bande continue formant protège angle (3) étant disposée à l'intérieur, **caractérisé en ce que** :
• un côté latéral (1a-10a) est agencé avec au moins une bande (1a2, 10a1, 10a2) établie sur toute la longueur dudit côté et présentant une ouverture profilée (1a4, 10a5, 10a6),
• la ou lesdites bandes se prolongeant par une ou plusieurs bandes (1a6 - 10a3 - 10a4) d'extrémité de même longueur et étant agencées avec une ou des découpes (1a7, 10a7, 10a8) établies en regard de la ou des ouvertures profilées (1a4, 10a5, 10a6) lors du repliement du côté (1a, 10a) et sa ou ses deux bandes consécutives, la bande (1a2) (10a1) (10a2) avec l'ouverture profilée (1a4) (10a5) (10a6) étant située à l'extérieur de l'emballage après pliage et la bande (1a6), (10a3) (10a4) avec la découpe (1a7) (10a5) (10a6) étant située à l'intérieur,
• les côtés du réceptacle sont prolongés par des languettes profilées (1b1-1c1-10b1-10c1) dont l'une d'elles (1b1-10b1) est agencée avec une ouverture profilée (10b2) ou une découpe orientée et disposée pour être en stricte juxtaposition avec la ou les découpes (1a7) établies sur les parties repliables du côté latéral (1a-10a) du réceptacle,
• le couvercle (2) est aménagé sur un côté (2a) avec une découpe (2al-11a1) curviligne, laissant apparaître la ou les ouvertures profilées (1a4) et les découpes,
• l'extrémité de la bande de la bobine est engagée librement mais à freinage contrôlé par lesdites découpes pour être saisie par l'opérateur dans la ou les ouvertures profilées.

2. Emballage selon la revendication 1, **caractérisé en ce que** le côté latéral (1a) du réceptacle (1) est formé de deux parties (1a2-1a6) repliables sur elles-mêmes, la partie (1a2) présentant une ouverture discale (1a4) permettant le passage de la bande d'extrémité du protège angle (3), tandis que la partie (1a6) présente une découpe en V (1a7) se juxtaposant au repliement à l'ouverture (1a4) ; la languette du côté (1b) étant également équipée d'une découpe en V (1b2).

3. Emballage selon la revendication 1, **caractérisé en ce que** le côté latéral (10a) du receptacle (10) est formé de quatre parties (10a1, 10a2, 10a3, 10a4) repliables sur elles-mêmes, les parties (10a1-10a2) présentant des ouvertures profilées (10a5-10a6) de passage de la bande d'extrémité du protège angle (3), tandis que les parties (10a3-10a4) présentent des découpes en V (10a7-10a8) se superposant au repliement; la languette (10b1) du côté (10b) étant également équipée d'une ouverture profilée (10b2) superposable aux ouvertures (10a5-10a6) lors du repliement.

4. Emballage selon la revendication 1, **caractérisé en ce que** l'angulation des découpes en V (1a7, 1b2, 10a7, 10a8) ) est établie en fonction de la forme à donner à la bande formant protège angle (3) en sortie de l'emballage, c'est-à-dire en V plus ou moins ouvert.

5. Emballage selon la revendication 1, **caractérisé en ce que** les découpes (1a7, 1b2, 10a7, 10a8) sont de forme quadrangulaire étroite.

6. Emballage selon l'une quelconque des revendications 1 et 3, **caractérisé en ce que** le côté (11a) du couvercle (11) est en une seule partie présentant la découpe curviligne (11a1) ainsi qu'une saillie (11a2) de coopération avec une ouverture oblongue (10a13) établie entre le fond du réceptacle (10) et la partie (10a1) du côté (10a), pour assurer la fermeture du réceptacle.

7. Emballage selon l'une quelconque des revendications 1 et 2, **caractérisé en ce que** le côté (2a) du couvercle est agencé avec une configuration à deux plans (2a2 - 2a3) présentant la découpe curviligne (2a1) et dont l'épaisseur (e) définit un espace autorisant la sortie suffisante de l'extrémité de la bobine pour être saisie par l'opérateur en combinaison avec le complément de profondeur donné par la découpe discale (1a4).

8. Emballage selon la revendication 3, **caractérisé en ce que** les quatre parties (10a1, 10a2 10a3, 10a4) du côté (10a) du réceptacle (10) lorsqu'elles sont repliées sur elles-mêmes, définissent un espace (e1) facilitant la prise en main de la bande d'extrémité du protège angle.

9. Emballage selon la revendication 3, **caractérisé en ce que** entre les parties (10a3-10a4) du côté (10a) est prévue une languette découpée (10a11) coopérant avec une lumière oblongue (10a12) établie entre les parties (10a2-10a3) lors du repliement afin de retenir entre elles les parties repliées du côté (10a).

10. Emballage selon la revendication 1, **caractérisé en ce que** le freinage contrôlé de la distribution des bandes du protège angle est obtenu par des languettes (1a9-1b3-10a9-10a10) résultant des découpes en V (1a7-1b2-10a7-10a8).

11. Emballage selon la revendication 1, **caractérisé en ce que** l'extrémité libre de la bobine (3) en sortie des découpes en V et des ouvertures profilées est débordante jusqu'au plan défini par le côté latéral du couvercle (2,11) en permettant ainsi un gerbage des emballages.

12. Emballage selon la revendication 1, **caractérisé en ce que** la bande de la bobine formant protège angle (3) est établie avec des repères notamment de longueur.

13. Emballage selon la revendication 1, **caractérisé en ce qu'**il est compartimenté pour la réception de plusieurs bobines protège angle (3)et est agencé sur les côtés constitutifs du réceptacle -(1-10) et du couvercle (2-11)avec une pluralité d'ouvertures profilées et de découpes en V permettant la sortie contrôlée des extrémités desdites bandes de bobine.

## Claims

1. Package for distributing corner profiles intended to cover the corners of partition walls, of the type in a cardboard rectangular box shape including a receptacle (1-10) with four sides (1a, 1b, 1c, 1d, 10a, 10b, 10c, 10d) that can be designed with one or more strips folded back, the receptacle being closed with a lid (2-11) joined to one side and having a peripheral edge that fits onto the receptacle, the reel of a continuous strip that constitutes the corner protection (3) being disposed inside, **characterised in that**:
. a lateral side (1a-10a) is provided with at least one strip (1a2, 10a1, 10a2) arranged over the whole length of said side and having a profiled opening (1a4, 10a5, 10a6),
. said strip(s) being extended by one or several end strips (1a6-10a3-10a4) having the same length and being provided with one or several cutout(s) (1a7, 10a7, 10a8) arranged opposite the profiled opening(s) (1a4, 10a5, 10a6) when the side (1a, 10a) and its one or two consecutive strips are folded back, the strip (1a2), (10a1), (10a2) with the profiled opening (1a4), (10a5), (10a6) being located outside the package after folding and the strip (1a6), (10a3), (10a4) with the cutout (1a7), (10a5), (10a6) being located on the inside,
. the sides of the receptacle are extended by profiled tabs (1b1-1c1-10b1-10c1) one of which (1b1-10b1) is provided with a profiled opening (10b2) or a cutout oriented and arranged to be exactly juxtaposed with the cutout(s) (1a7) arranged on the folding parts of the receptacle lateral side (1a-10a),
. one side (2a) of the lid (2) is provided with a curvilinear cutout (2a1-11a1), revealing the profiled opening(s) (1a4) and the cutouts,
. the reel strip end is freely engaged but with controlled braking by said cutouts to be grasped by the operator in the profiled opening(s).

2. Package as claimed in claim 1, **characterised in that** the lateral side (1a) of the receptacle (1) comprises two folded back sections (1a2-1a6), section (1a2) having a discal opening (1a4) that enables the end strip of the corner protection (3) to pass through whereas section (1a6) includes a V-shaped cutout (1a7) that is juxtaposed with the opening (1a4) when folded; the tab of the side (1b) also being provided with a V-shaped cutout (1b2).

3. Package as claimed in claim 1, **characterised in that** the lateral side (10a) of the receptacle (10) comprises four folded back sections (10a1, 10a2, 10a3, 10a4), the sections (10a1-10a2) with the profiled openings (10a5-10a6) that enable the end strip of the corner protection (3) to pass through whereas sections (10a3-10a4) including V-shaped cutouts (10a7-10a8) are superimposed in the folding operation; the tab (10b1) of the side (10b) is also provided with a profiled opening (10b2) which is superimposed on the openings (10a5-10a6) in the folding operation.

4. Package as claimed in claim 1, **characterised in that** the angle of the V-shaped cutouts (1a7, 1b2, 10a7, 10a8) is determined according to the shape of the strip constituting the corner protection (3) leaving the package, i.e. a V shape which is more or less open.

5. Package as claimed in claim 1, **characterised in that** the cutouts (1a7, 1b2, 10a7, 10a8) are narrow quadrangular in shape.

6. Package as claimed in either of claims 1 and 3, **characterised in that** the side (11a) of the lid (11) is a single section including a curvilinear cutout (11a1) and a projection (11a2) that operates in conjunction with an oblong opening (10a13) made between the base of the receptacle (10) and the section (10a1) of the side (10a) to close the receptacle.

7. Package as claimed in either of claims 1 and 2, **characterised in that** the side (2a) of the lid is arranged in a configuration with two flaps (2a2-2a3) with a curvilinear cutout (2a1) whose thickness (e) defines a space which enables sufficient reel end to leave the receptacle and be grasped by the operator in combination with the additional depth provided by the discal cutout (1a4).

8. Package as claimed in claim 3, **characterised in that** when the four sections (10a1, 10a2, 10a3, 10a4) of the side (10a) of the receptacle (10) are folded back they define a space (e1) that enables the strip end of the corner protection to be grasped easily.

9. Package as claimed in claim 3, **characterised in that** a cutout tab (10a11) is provided between the sections (10a3-10a4) of the side (10a) that operates in conjunction with an oblong opening (10a12) made between the sections (10a2-10a3) in the folding operation in order to maintain the folded sections of the side (10a) assembled.

10. Package as claimed in claim 1, **characterised in that** the controlled braking of the corner protection strip distribution is obtained by the tabs (1a9, 1b3, 10a9, 10a10) resulting from the V-shaped cutouts (1a7-1b2-10a7-10a8).

11. Package as claimed in claim 1, **characterised in that** the free end of the reel (3) leaving through the V-shaped cutouts and profiled openings projects outwards as far as the plane defined by the lateral side of the lid (2, 11) thereby enabling the packages to be stacked.

12. Package as claimed in claim 1, **characterised in that** the reel strip constituting corner protection (3) is provided with markings, particularly to indicate length.

13. Package as claimed in claim 1, **characterised in that** the package is divided into compartments to receive several reels of corner protection (3) and, on the sides constituting the receptacle (1-10) and lid (2-11), a plurality of profiled openings and V-shaped cutouts are arranged that control the ends of said reel strips leaving the receptacle.

## Patentansprüche

1. Verpackung für die Ausgabe von Winkelprofilen zum Überdecken von Wandecken in Form eines quaderartigen Kartons mit einem Behältnis (1 - 10), das vier Seiten (1a, 1b, 1c, 1d, 10a, 10b, 10c, 10d) aufweist, die aus einem oder mehreren übereinandergefalzten Kartonstreifen bestehen können, wobei das Behältnis durch einen an einer Seite angrenzenden Deckel (2-11) verschlossen wird, der eine Umrandung aufweist, die sich mit dem Behältnis verschachtelt, und wobei innen die Rolle eines den Winkelschutz (3) bildenden fortlaufenden Bandes angeordnet ist, **dadurch gekennzeichnet, dass**:
• ein Seitenteil (1a-10a) mit mindestens einem Streifen (1a2, 10a1, 10a2) ausgebildet ist, der sich über die ganze Seitenlänge erstreckt und eine Profilöffnung (1a4, 10a5, 10a6) aufweist,
• der bzw. die Streifen durch einen oder mehrere Endstreifen (1a6 - 10a3 - 10a4) gleicher Länge verlängert werden, die mit einem oder mehreren Ausschnitten (1a7, 10a7, 10a8) ausgebildet sind, die beim Umlegen der Seite (1a, 10a) und des (der) nachfolgenden Streifen(s) den Profilöffnungen (1a4, 10a5, 10a6) gegenüberstehen, wobei der Streifen (1a2) (10a1) (10a2) mit der profilierten Öffnung (1a4) (10a5) (10a6) nach dem Falzen außerhalb der Verpackung und der Streifen (1a6) (10a3) (10a4) mit dem Ausschnitt (1a7) (10a5) (10a6) innerhalb der Verpackung zu liegen kommen,
• die Seitenteile des Behältnisses durch profilierte Zungen (1b1-1c1-10b1-10c1) verlängert werden, von denen eine (1b1-10b1) mit einer Profilöffnung (10b2) oder einem ausgerichteten Ausschnitt ausgebildet und so angeordnet ist, um direkt neben dem bzw. den Ausschnitt(en) (1a7) an den umlegbaren Teilen des Seitenteils (1a-10a) des Behältnisses zu liegen zu kommen.
• der Deckel (2) auf einer Seite (2a) mit einem kurvenförmigen Ausschnitt (2a1-11a1) versehen ist, der die Profilöffnung(en) (1a4) und die Ausschnitte erkennen lässt,
• das Ende des Rollenbandes frei, aber mit kontrollierter Bremsung durch die besagten Ausschnitte eingeführt ist, um an der bzw. den Profilöffnung(en) von dem Benutzer ergriffen zu werden.

2. Verpackung nach Anspruch 1, **dadurch gekennzeichnet, dass** das Seitenteil (1a) des Behältnisses (1) aus zwei Teilen (1a2-1a6) besteht, die übereinander faltbar sind, wobei der Teil (1a2) eine scheibenförmige Öffnung (1a4) aufweist, die den Durchtritt des Bandendes des Winkelschutzes (3) ermöglicht, während der Teil (1a6) einen V-förmigen Ausschnitt (1a7) aufweist, der beim Umlegen neben der Öffnung (1a4) zu liegen kommt; dabei ist die Zunge der Seite (1b) ebenfalls mit einem V-förmigen Ausschnitt (1b2) versehen.

3. Verpackung nach Anspruch 1, **dadurch gekennzeichnet, dass** das Seitenteil (10a) des Behältnisses (10) aus vier Teilen (10a1, 10a2, 10a3, 10a4) besteht, die übereinander faltbar sind, wobei die Teile (10a1-10a2) Profilöffnungen (10a5-10a6) für die Durchführung des Bandendes des Winkelschutzes (3) aufweisen, während die Teile (10a3-10a4) V-förmige Ausschnitte (10a7-10a8) besitzen, die sich beim Umlegen überlagern; dabei ist die Zunge (10b1) der Seite (10b) ebenfalls mit einer Profilöffnung (10b2) versehen, die den Öffnungen (10a5-10a6) beim Umlegen überlagert werden kann.

4. Verpackung nach Anspruch 1, **dadurch gekennzeichnet, dass** der Winkel der V-förmigen Ausschnitte (1a7, 1b2, 10a7, 10a8) von der Form des den Winkelschutz (3) bildenden Bandes beim Verlassen der Verpackung abhängt, d.h. ein mehr oder weniger offenes V bildet.

5. Verpackung nach Anspruch 1, **dadurch gekennzeichnet, dass** die Ausschnitte (1a7, 1b2, 10a7, 10a8) eine schmale viereckige Form besitzen.

6. Verpackung nach einem der Ansprüche 1 oder 3, **dadurch gekennzeichnet, dass** die Seite (11a) des Deckels (11) aus einem einzigen Teil mit dem kurvenförmigen Ausschnitt (11a1) sowie einem Vorsprung (11a2) besteht, der mit einer länglichen Öffnung (10a13) zwischen dem Boden des Behältnisses (10) und dem Teil (10a1) der Seite (10a) zusammenwirkt, um den Verschluss des Behältnisses zu gewährleisten.

7. Verpackung nach einem der Ansprüche 1 oder 2, **dadurch gekennzeichnet, dass** die Seite (2a) des Deckels mit einer zweiflächigen, den kurvenförmigen Ausschnitt (2a1) aufweisenden Konfiguration (2a2 - 2a3) ausgebildet ist, deren Dicke (e) einen Raum beschreibt, der ein ausreichend weites Hervortreten des Endstücks der Rolle ermöglicht, um in Verbindung mit der zusätzlichen Tiefe aufgrund des scheibenförmigen Ausschnitts (1a4) vom Benutzer ergriffen zu werden.

8. Verpackung nach Anspruch 3, **dadurch gekennzeichnet, dass** die vier Teile (10a1, 10a2, 10a3, 10a4) der Seite (10a) des Behältnisses (10), wenn sie übereinander gefaltet sind, einen Raum (e1) begrenzen, der das Ergreifen des Bandendes des Winkelschutzes erleichtert.

9. Verpackung nach Anspruch 3, **dadurch gekennzeichnet, dass** zwischen den Teilen (10a3-10a4) der Seite (10a) eine ausgestanzte Zunge (10a11) vorgesehen ist, die beim Umlegen mit einem länglichen Schlitz (10a12) zwischen den Teilen (10a2-10a3) zusammenwirkt, um die umgelegten Teile der Seite (10a) gegenseitig festzuhalten.

10. Verpackung nach Anspruch 1, **dadurch gekennzeichnet, dass** die kontrollierte Bremsung der Bandausgabe des Winkelschutzes durch Zungen (1a9-1b3-10a9-10a10) erzielt wird, die aus den V-förmigen Zuschnitten (1a7-1b2-10a7-10a8) resultieren.

11. Verpackung nach Anspruch 1, **dadurch gekennzeichnet, dass** das freie Ende der Rolle (3) am Ausgang der V-förmigen Ausschnitte und der Profilöffnungen bis zu der Ebene herausragt, die durch den Seitenteil des Deckels (2,11) vorgegeben wird, so dass die Verpackungen aufgestapelt werden können.

12. Verpackung nach Anspruch 1, **dadurch gekennzeichnet, dass** das den Winkelschutz (3) bildende Band der Rolle vor allem längenbezogene Markierungen aufweist.

13. Verpackung nach Anspruch 1, **dadurch gekennzeichnet, dass** sie für die Aufnahme mehrerer Winkelschutzrollen (3) in Fächer unterteilt ist und auf den konstitutiven Seiten des Behältnisses (1-10) und des Deckels (2-11) mit mehreren Profilöffnungen und V-förmigen Ausschnitten für den kontrollierten Austritt der Enden der besagten Rollenbänder versehen ist.
